# EUROPÄISCHE PATENTSCHRIFT

(11) **EP 1 387 803 B1**
(45) Veröffentlichungstag und Bekanntmachung des Hinweises auf die Patenterteilung: **13.02.2008**
(21) Anmeldenummer: 02742994.3
(22) Anmeldetag: 10.05.2002
(51) Int. Cl.: B65D 90/04

(54) **CONTAINER-INNENBEHÄLTER ZUM TRANSPORT VON LYSIN**
INNER CONTAINER FOR TRANSPORTING LYSINE
CONTENANT INTERIEUR DE CONTENEUR POUR LE TRANSPORT DE LYSINE

(30) Priorität: 11.05.2001 DE 10122885
(43) Veröffentlichungstag der Anmeldung: 11.02.2004
(73) Patentinhaber: BASF Aktiengesellschaft, 67056 Ludwigshafen (DE)
(72) Erfinder: MINKE, Uwe, 67067 Ludwigshafen (DE); MATTERN, Thomas, 67271 Kindenheim (DE)
(74) Vertreter: Isenbruck, Günter
(86) Internationale Anmeldenummer: PCT/EP2002/005196
(87) Internationale Veröffentlichungsnummer: WO 2002/092471

(56) Entgegenhaltungen:
- DE-U- 20 001 299
- GB-A- 2 301 087
- US-A- 3 980 196
- US-A- 4 784 287
- US-A- 5 318 193
- US-A- 5 487 485

## Beschreibung

Die vorliegende Erfindung betrifft die Verwendung eines an sich bekannten Innenbehälters, der in einem Container angebracht ist, zum Transport von Lysin in diesem Container gemäß dem Oberbegriff des Anspruchs 1.

Lysin ist eine in großen Mengen hergestellte Aminosäure, die ihren hauptsächlichen Einsatz als Futtermittelzusatz findet. Sie ist über verschiedene Syntheserouten zugänglich und wird generell in Form des L-Enantiomeren eingesetzt. Bei Mengen von über 50.000 t, die jährlich vertrieben werden, ist es offensichtlich, daß es erwünscht ist, das Material so für den Transport zu konfektionieren, daß ein leichtes Be- und Entladen möglich ist. Dabei ist zu beachten, daß Lysin während des Transports und insbesondere während des Be- und Entladens nicht verschmutzen darf. Ein weiteres Problem liegt darin, dass Lysin stark hygroskopisch ist und bei Aufnahme von Wasser schnell zu harten Brocken verklumpt. Das Lysin muss daher so verpackt werden, dass es von außen kein Wasser ziehen kann.

Ein großer Teil des Lysins wird in Papiersäcken vertrieben, wobei jedoch nur jeweils eine vergleichsweise geringe Menge pro Sack verpackt und vertrieben werden kann. Eine hohe Menge an Verpackungsmaterial ist daher notwendig, dieses kann auch nicht wiederverwendet werden. Jeder Papiersack muß einzeln aufgeschnitten werden, was zusätzlich eine große Menge an Arbeitskraft bindet.

Ein weiterer Teil des Lysins wird in sogenannten Big Bags vertrieben. Dabei handelt es sich um Säcke mit großem Fassungsvermögen, generell aus Polypropylen. Zum Transport auf der Straße werden solche Säcke entweder aufgeschnitten und der Inhalt in Silocontainer entleert, alternativ ist auch der Transport der Säcke selbst in Containern möglich. Die Big Bags sind jedoch schlecht stapelbar, wodurch ein hohes Totvolumen in dem Container entsteht. Es ist die Verwendung großer Container notwendig, was die Transportkosten nach oben treibt.

Ein gattungsgemäßer Innenbehälter wird in der US-A-5 318 193 offenbart.

Die Aufgabe der vorliegenden Erfindung besteht darin, ein Transportmittel bereitzustellen, mit dem Lysin einfach und ohne Aufnahme von Verschmutzungen transportiert werden, insbesondere das Transportmittel dabei leicht be- und entladen werden kann, ohne daß ein großer Arbeitsaufwand notwendig ist. Das Lysin soll nicht verschmutzen.

Diese Aufgabe wird gelöst durch die Verwendung eines Innenbehälters zum Transport von Lysin in einem Container. Der Innenbehälter mit Ober- und Unterseite, Rück- und Frontseite sowie zwei Längsseiten aus beschichtetem gewobenem Polypropylen oder einem Material mit vergleichbaren Eigenschaften weist die folgenden Merkmale auf:
- jeweils mindestens eine Manschette am oberen und unteren Ende der Rückseite zum Fixieren und Sichern des Innenbehälters in dem Container
- gegebenenfalls eine Manschette, die an der Frontseite am oberen oder unteren Ende angebracht ist und zum Fixieren des Innenbehälters in dem Container dient
- mindestens eine Einfüllöffnung an der Frontseite, wobei diese Einfüllöffnung am oberen Ende der Frontseite angebracht ist
- mindestens eine Entnahmeöffnung an der Frontseite, wobei diese Entnahmeöffnung am unteren Ende der Frontseite angebracht ist
- zwei entlang den Seiten der Frontseite angebrachte Riemen, die jeweils mindestens eine Schnalle aufweisen, die zum Einhängen von Stahlstäben dienen.

Bevorzugte Ausführungsformen des erfindungsgemäß verwendeten Innenbehälters finden sich in den Unteransprüchen und sind nachstehend beschrieben.

Anstelle des gewobenen Polypropylens kann ein Material mit gleichen oder ähnlichen Eigenschaften verwendet werden, wobei insbesondere eine entsprechende Materialstabilität und Reißfestigkeit gegeben sein muß. Beispiele für Materialien, die statt des gewobenen Polypropylens verwendet werden können, sind Polyethylen und gemischte Polyethylen/Polypropylen-Gewebe. Das bevorzugte Material ist gewobenes Polypropylen.

Die Manschetten, die an der Rückseite des Innenbehälters angebracht sind, dienen zum Fixieren und Sichern des Innenbehälters in dem Container. Sie sind häufig aus dem gleichen Material gefertigt wie der Behälter selbst, wobei vorzugsweise die Materialstärke in den Manschetten höher ist. Das Fixieren und Sichern kann beispielsweise durch Einhängen an geeignete Vorrichtungen im Container oder Einhängen von im Container fixierten Stahlstäben oder auch Holzbrettern geschehen. Eine oder mehrere Manschetten können sich auch an der Frontseite befinden.

Der Innenbehälter weist zum Beschicken mit Material mindestens eine Einfüllöffnung an der Frontseite auf. Diese ist am oberen Ende angebracht, so daß ein vollständiges Befüllen mit Lysin ermöglicht wird. Die Einfüllöffnung weist eine zum Befüllen geeignete Form, Größe und Gestaltung auf. Sie kann beispielsweise ausziehbar und/oder wiederverschließbar sein.

Ebenfalls an der Frontseite ist mindestens eine Entnahmeöffnung angebracht, die sich am unteren Ende der Frontseite befindet, um eine leichte und vollständige Entnahme zu gewährleisten. Die Entnahmeöffnung ist ausziehbar und dazu etwa in Form eines Schlauchs ausgebildet. So wird ein exaktes Abfüllen des aus den Öffnungen austretenden Lysins ermöglicht. Die Entnahmeöffnung ist wiederverschließbar, vorteilhafterweise durch einen Klettverschluß, beispielsweise die unter dem Namen Velcro^{®} vertriebenen Verschlüsse.

An der Frontseite des Innenbehälters befindet sich an jeder Seite ein über die gesamte Seitenlänge der Frontseite laufender Riemen. Diese Riemen weisen mindestens jeweils eine Schnalle auf. Die Schnallen dienen zum Fixieren von einem oder mehreren Stahlstäben, die in dem Container angebracht werden können. Die Schnallen können vorzugsweise geöffnet und wieder verschlossen werden, wodurch ein leichtes Einlegen der Stahlstäbe gewährleistet ist. Die Stahlstäbe dienen zur Positionierung des Innenbehälters in dem Container und zum Auffangen des Drucks, den das in dem Behälter befindliche Lysin nach dem Öffnen des Containers auf die Frontseite des Innenbehälters ausübt. Insbesondere muß dann ein großer Druck aufgefangen werden, wenn der Container gekippt wird, also an der geschlossenen Seite angehoben, um eine leichtere und vollständige Entnahme des Lysins zu ermöglichen. Es ist jeweils an den Riemen an jeder Seitenlänge der Frontseite mindestens eine Schnalle, vorzugsweise mindestens zwei Schnallen vorhanden. In einer bevorzugten Ausführungsform ist zwischen den Schnallen an der Frontseite des Innenbehälters eine Schlauchöse angebracht, durch die die Stahlstange gezogen werden. Dadurch kann der Innenbehälter einfach positioniert werden, da die Stahlstäbe generell in der Höhe verstellt werden können. Auch diese Schlauchösen können vorteilhafterweise geöffnet und wieder verschlossen werden.

In einer weiteren bevorzugten Ausführungsform der vorliegenden Erfindung sind an den oberen und/oder unteren Längsseiten des Innenbehälters Vorrichtungen angebracht, mit denen der Behälter in dem Container fixiert werden kann. Dies können beispielsweise Schnüre sein, die fest in das Material des Behälters eingearbeitet sind, oder auch Ösen, in die geeignete Befestigungsmittel wie beispielsweise Schnüre oder Karabinerhaken und dergleichen eingezogen werden können. Derartige, dem Fixieren dienende Vorrichtungen können auch an der oberen und/oder unteren Frontseite und/oder der Rückseite angebracht sein.

Der erfindungsgemäß verwendete Innenbehälter ist generell aus mindestens 6 Stoffbahnen zusammengesetzt, die miteinander auf geeignete Weise verbunden sind, etwa durch Nähen oder Kleben. In einer bevorzugten Ausführungsform weist der erfindungsgemäß verwendete Innenbehälter Nähte auf, die staubundurchlässig sind. Dies kann etwa dadurch geschehen, daß die Nähte dreifach vernäht sind, und zwar mit zwei außenliegenden Fäden und einem innenliegenden Endlosfaden.

Nach dem Anbringen des Innenbehälters in dem zum Transport vorgesehenen Container wird das Lysin durch die Einfüllöffnung(en) eingefüllt. Nach erfolgtem Transport oder Versand wird das Lysin über die ausziehbaren und wiederverschließbaren Entnahmeöffnung(en) wieder dem Innenbehälter entnommen. Da die Öffnung(en) ausziehbar sind, kann das Lysin durch Schwenken der Ausziehöffnung gezielt an einen bestimmten Ort, beispielsweise ein Faß oder einen Sack, verbracht werden. Eine leichte Entnahme des Lysins ist oftmals durch ein Kippen des Containers zu der Seite, an der sich die Entnahmeöffnung des Containers befindet, möglich.

Im Unterschied zum Transport von Big Bags in einem Container liegt bei der erfindungsgemäßen Verwendung des Innenbehälters wenig Totvolumen vor. So ist etwa bei Verwendung des Innenbehälters zum Transport von 20 t Lysin ein 20-Fuß-Container notwendig, während bei Transport der big Bags selbst zur Beförderung der gleichen Menge Lysin ein 40-Fuß-Container benötigt wird.

Die Erfindung wird nun in dem nachfolgenden Beispiel verdeutlicht, das eine bevorzugte Ausführungsform des erfindungsgemäß verwendeten Innenbehälters zeigt.

Der Innenbehälter 1 besteht aus Bahnen aus gewobenem Polypropylen, die miteinander über Nähte, beispielsweise die Naht 2, verbunden sind. Die Nähte sind vorzugsweise staubdicht. An der Rückseite 3 des Innenbehälters 1 befindet sich an der Oberseite eine obere Manschette 4 zum Befestigen des Innenbehälters in dem Container, etwa mit einer Stahlstange. Am unteren Ende der Rückseite 3 ist eine untere Manschette 5 angebracht, die zum Fixieren des Innenbehälters 1 dient. Die Fixierung kann statt mit einer Stahlstange auch durch geeignete andere Befestigungsmittel, etwa ein Holzbrett, erreicht werden. An den oberen und unteren Längsseiten 6a, 6b sind jeweils an beiden Seiten Schnüre 7 angebracht, mit denen der Innenbehälter 1 in dem Container fixiert werden kann. An der Frontseite 8 sind Einlaßöffnungen 9 vorhanden; diese sind am oberen Ende der Frontseite 8 angebracht. Weiterhin sind unten an der Frontseite Auslaßöffnungen 10 vorhanden. Diese sind ausziehbar und können durch ein Klettband 11 geöffnet und wieder verschlossen werden. An beiden Seiten der Frontseite läuft jeweils ein Riemen 12. An den Riemen sind Schnallen 13 vorhanden, mit denen Stahlstäbe fixiert werden können. Die Stahlstäbe dienen zur Aufnahme des von dem Lysin nach dem Öffnen und insbesondere Kippen des Containers ausgeübten Drucks. Die Riemen strecken sich über das Ende der Frontseite hinaus und können zur Positionierung des Innenbehälters verwendet werden. Auch durch in die Schnallen eingelegte Stahlstäbe kann eine Positionierung erreicht werden. Dies ist besonders leicht durch die Schlauchöse 14 möglich, die den Stahlstab aufnimmt. Durch eine Manschette 15 am unteren Ende der Frontseite 8 kann der Innenbehälter in dem Container fixiert werden.

### Bezugszeichenliste

- 1: Innenbehälter
- 2: Naht
- 3: Rückseite
- 4: hintere obere Manschette
- 5: hintere untere Manschette
- 6a: obere Längsseite
- 6b: untere Längsseite
- 7: Schnüre
- 8: Frontseite
- 9: Einlaßöffnung
- 10: Auslaßöffnung
- 11: Klettband
- 12: Riemen
- 13: Schnalle
- 14: Schlauchöse
- 15: Manschette

## Patentansprüche

1. Verwendung eines Innenbehälters (1) mit Ober- und Unterseite, Rück- und Frontseite sowie zwei Längsseiten aus beschichtetem, gewobenem Polypropylen, Polyethylen oder gemischten Polyethylen/Polypropylengewebe mit folgenden Merkmalen:
- jeweils mindestens eine Manschette (4, 5) am oberen und unteren Ende der Rückseite (3) zum Fixieren und Sichern des Innenbehälters (1) in einem Container
- gegebenenfalls eine Manschette, die an der Frontseite (8) am oberen oder unteren Ende angebracht ist und zum Fixieren des Innenbehälters (1) in dem Container dient
- mindestens eine Einfüllöffnung (9) an der Frontseite (8), wobei diese Einfüllöffnung (9) am oberen Ende der Frontseite (8) angebracht ist
- mindestens eine Entnahmeöffnung (10) an der Frontseite (8), wobei diese Entnahmeöffnung (10) am unteren Ende der Frontseite (8) angebracht ist
- zwei entlang den Seiten der Frontseite (8) vertikal angebrachte Riemen (12), die jeweils mindestens eine Schnalle (13) aufweisen, die zum Einhängen von Stahlstäben dienen,
- zum Transport von Lysin in einem Container, **dadurch gekennzeichnet, dass** die mindestens eine Entnahmeöffnung (10) wieder verschließbar ist, vorzugsweise durch einen Klettverschluss (11).

2. Verwendung nach Anspruch 1, **dadurch gekennzeichnet, daß** Vorrichtungen (7) zum Festzurren des Innenbehälters (1) an dessen Längsseiten (6a, 6b), vorzugsweise den oberen und unteren Längsseiten, vorhanden sind.

3. Verwendung nach Anspruch 2, **dadurch gekennzeichnet, daß** die Vorrichtungen Schnüre (7) oder Ösen, vorzugsweise Ösen, sind.

4. Verwendung nach einem der Ansprüche 1 bis 3, **dadurch gekennzeichnet, daß** die Entnahmeöffnungen (10) ausziehbar sind.

5. Verwendung nach einem der Ansprüche 1 bis 4, **dadurch gekennzeichnet, daß** die Nähte (2) staubdicht ausgestaltet sind, indem die Nähte (2) mit zwei außenliegenden Fäden und einem innenliegenden Endlosfaden dreifach vernäht sind.

6. Verwendung nach einem der Ansprüche 1 bis 5, **dadurch gekennzeichnet, daß** zwischen den Schnallen (13) an der Frontseite (8) eine Schlauchöse (14) angebracht ist, die zur Positionierung des Innenbehälters (1) in dem Container dient.

## Claims

1. The use of an inliner (1) with upper and lower face and rear and front face, and also two side faces made from coated woven polypropylene, polyethylene or mixed polyethylene/polypropylene weaves with the following features:
• at least one cuff (4, 5) at each of the upper and lower margins of the rear face (3) for fixing and securing the inliner (1) within a container
• where appropriate a cuff applied to the upper or lower margin of the front face (8) and serving for fixing the inliner (1) within the container
• at least one feed aperture (9) on the front face (8), this feed aperture (9) having been applied at the upper margin of the front face (8)
• at least one discharge aperture (10) on the front face (8), this discharge aperture (10) having been applied at the lower margin of the front face (8)
• two straps (12) applied vertically along the edges of the front face (8), each of which has at least one clasp (13), these serving for suspension on steel bars
• for transporting lysine in a container, the at least one discharge aperture (10) is resealable, preferably by means of a hook-and-loop fastening (11).

2. The use according to claim 1, wherein on its side faces (6a, 6b), preferably on the upper and lower side faces, there are devices (7) for securing the inliner (1) by lashing.

3. The use according to claim 2, wherein the devices are cords (7) or loops, preferably loops.

4. The use according to any of claims 1 to 3, wherein the discharge apertures (10) are of pull-out design.

5. The use according to any of claims 1 to 4, wherein the seams (2) are formed in a dust-tight manner by the seams (2) having been triple-stitched using two external threads and one internal continuous thread.

6. The use according to any of claims 1 to 5, wherein, between the clasps (13) on the front face (8), a tube section (14) has been attached and serves for positioning of the inliner (1) within the container.

## Revendications

1. Utilisation d'un contenant intérieur (1) avec une face supérieure et une face inférieure, une face arrière et une face avant ainsi que deux faces longitudinales en polypropylène, polyéthylène ou tissu de polyéthylène/polypropylène mélangés tissé enduit avec les caractéristiques suivantes :
- à chaque fois au moins un manchon (4, 5) aux extrémités supérieure et inférieure de la face arrière (3) pour fixer et bloquer le contenant intérieur (1) dans un conteneur,
- le cas échéant, un manchon qui est appliqué aux extrémités supérieure et inférieure sur la face avant (8) et sert à fixer le contenant intérieur (1) dans le conteneur,
- au moins un orifice de remplissage (9) sur la face avant (8), cet orifice de remplissage (9) étant appliqué à l'extrémité supérieure de la face avant (8),
- au moins un orifice de prélèvement (10) sur la face avant (8), cet orifice de prélèvement (10) étant appliqué à l'extrémité inférieure de la face avant (8),
- deux courroies (12) appliquées verticalement le long des côtés de la face avant (8), qui présentent respectivement au moins une boucle (13), qui servent à accrocher des barres d'acier,
- pour le transport de lysine dans un conteneur, **caractérisée en ce que** ledit au moins un orifice de prélèvement (10) peut être refermé, de préférence par une fermeture agrippante (11).

2. Utilisation selon la revendication 1, **caractérisée en ce que** des dispositifs (7) pour arrimer le contenant intérieur (1) à ses faces longitudinales (6a, 6b), de préférence aux faces longitudinales supérieures et inférieures, sont présents.

3. Utilisation selon la revendication 2, **caractérisée en ce que** les dispositifs sont des cordons (7) ou des oeillets, de préférence des oeillets.

4. Utilisation selon l'une des revendications 1 à 3, **caractérisée en ce que** les orifices de prélèvement (10) sont télescopiques.

5. Utilisation selon l'une des revendications 1 à 4, **caractérisée en ce que** les coutures (2) sont étanches à la poussière, les coutures (2) étant cousues trois fois avec deux fils extérieurs et un fil intérieur sans fin.

6. Utilisation selon l'une des revendications 1 à 5, **caractérisée en ce qu'**une section de tube (14), qui sert à positionner le contenant intérieur (1) dans le conteneur, est appliquée sur la face avant (8) entre les boucles (13).
